# EUROPÄISCHE PATENTSCHRIFT

(11) **EP 0 841 101 B1**
(45) Veröffentlichungstag und Bekanntmachung des Hinweises auf die Patenterteilung: **01.08.2001**
(21) Anmeldenummer: 96117817.5
(22) Anmeldetag: 07.11.1996
(51) Int. Cl.: B08B 9/04, E03F 9/00

(54) **Hydrodynamisches Werkzeug für die Reinigung von Rohren und Kanälen**
Hydrodynamic tool for the cleaning of tubes and conduits
Outil hydrodynamique pour le nettoyage de tuyaux et de canalisations

(43) Veröffentlichungstag der Anmeldung: 13.05.1998
(73) Patentinhaber: Hörger, Kurt, 09119 Chemnitz (DE)
(72) Erfinder: Hörger, Kurt, 09119 Chemnitz (DE); Lutze, Hans, Prof., Dr., 09116 Chemnitz (DE)
(74) Vertreter: Rumrich, Gabriele

(56) Entgegenhaltungen:
- WO-A-85/05295
- DE-A- 3 502 916
- DE-C- 19 516 780
- US-A- 3 656 694

## Beschreibung

Die Erfindung betrifft ein hydrodynamisches Werkzeug für die Reinigung von Rohren und Kanälen nach dem Oberbegriff des ersten Patentanspruchs. Diese Werkzeuge sind als Durchströmteile ausgebildet und können z.B. Kanalreinigungsdüsen oder Sohlenreiniger sein.

Es sind bereits zahlreiche Kanalreinigungsdüsen bekannt, die einen Wasseranschluß als Druckwassereintrittsöffnung und damit verbundene nach hinten gerichtete Rückstoßöffnungen aufweisen. Durch die Rückstoßkraft des Wassers erfährt die Düse im Rohr oder Kanal eine Vorschubbewegung. Um einen günstigen Wirkungsgrad der Energieumsetzung zu erreichen, ist der Druckverlust längs der Strömung so klein wie möglich zu halten.

Folgende Bedingungen sind dafür zu gewährleisten:
- Vermeidung von scharfkantigen plötzlichen Übergängen,
- Umlenkungsradien so groß wie möglich gestalten,
- Abrundung der Fasen,
- Vermeidung des Aufpralles der Strömung auf Flächen,
- Durchmesser der Führung so groß wie möglich,
- Optimum zwischen Strömungsgeschwindigkeit und Durchflußmenge,
- geringe Wandrauhigkeiten (R_{Z}<10µm=Feinbearbeitung).

Nur bei Einhaltung dieser Bedingungen wird der Wirkungsgrad und die Reinigungskraft der Durchströmteile entscheidend erhöht und gleichzeitig der Energie- und Wassserverbrauch verringert. Eine strömungstechnisch bereits optimierte Düse wird in WO 85/05295 beschrieben.

Dabei weisen die Verbindungskanäle zwischen Druckwassereintrittsöffnung und Rückstoßöffnung einen relativ großen Radius auf. In Fig. 2 wird eine derartige Düse gezeigt, die mittig im Bereich des Schlauchanschlusses einen kegelförmigen Wasserteiler in der Art einer Einlaufverjüngung aufweist, an welchen sich der Radius anschließt. Vom Schlauchanschluß aus verbreitert sich der Hohlraum in der Düse relativ scharfkantig, so daß eine ringförmige Prallfläche in Richtung der Rückstoßöffnungen gebildet wird. Die Ausströmöffnungen führen von der Prallfläche im Hohlraum im Abstrahlwinkel nach außen. In die Ausströmöffnungen sind Düsen eingesetzt, die in Richtung zum Hohlraum eine kegelförmige Erweiterung des Innendurchmessers aufweisen. Durch das Auftreffen des Flüssigkeitsstroms auf die Prallfläche entsteht nach der Strömungslehre eine unstetige Querschnittsverengung, die den Wirkungsgrad bereits erheblich verringert. Dazu kommt der Druck- und Formwiderstand der Prallplatte, der zu einer weiteren Reduzierung des Wirkungsgrades führt. Durch diese nicht optimale strömungstechnische Gestaltung wird der Axialdruck des austretenden Wasserstrahls und somit die Reinigungswirkung geschwächt. Eine erhebliche Verbesserung wird demgegenüber mit der in Fig. 4 dargestellten Düse erzielt. Das Wasser wird durch Kanäle (Schläuche) in einem großen Radius zu den Druckwasseraustrittsöffnungen geführt. Somit werden Turbulenzen minimiert und die Strahlen bleiben länger gebündelt, wodurch die Reinigungsleistung wesentlich verbessert wird. Zusätzlich verringert die Wasserumführung die Druckverluste. Nachteilig ist, daß die Wasserumführung über Schläuche erfolgt, die eine ungenügende Lebensdauer aufweisen. Aus DE-C-195 16 780 ist eine hydrodynamische Düse bekannt, welche Wasserführungen aufweist, die einen geradlienigen Bereich aufweisen, in einem Winkel geneigt sind und im wesentlichen tangential in eine Verteilerkammer münden, die einen größtmöglichen Radius aufweist. Auch mit dieser Lösung sind Leistungsverluste verbunden, da das Wasser am Grund der Verteilerkammer verwirbeln kann.

ach einem ähnlichen Prinzip wie die Kanalreinigungsdüsen arbeiten sogenannte Sohlenreiniger. Diese bestehen gem. DE 32 37 583 A1 und DE 35 02 916 A1 aus einer offenen Grundkonstruktion in der Art eines Schlittens mit beidseitig parallel zueinander angeordneten kufenförmigen Elementen. Die Rückströmöffnungen sind so geneigt, daß sie auf den Grund des Kanals gerichtet sind. Überrollbügel sichern die Sohlenreiniger gegen ein Umschlagen. In DE GM 93 08 910.4 wird ein Kanalreinigungsgerät in Form eines Sohlenreinigers beschrieben, der eine geschlossene und kompakte äußere Gestaltung aufweist. Die einseitig runde Oberfläche erleichtert das selbsttätige Wiederaufrichten. Nachteil der Sohlenreiniger ist die strömungstechnisch ungünstige Wasserführung und die damit verbundenen Leistungseinschränkungen.

Weiterhin sind bisher keine Kanalreinigungsdüsen und Sohlenreiniger bekannt, deren Gewicht der jeweiligen Pumpenleistung angepaßt werden kann.

Aufgabe der Erfindung ist es, ein hydrodynamisches Werkzeug für die Reinigung von Rohren und Kanälen zu entwickeln, das einen höchstmöglichen Wirkungsgrad und eine maximale Reinigungskraft bei minimalem Energieeinsatz gewährleistet, in seinem Gewicht entsprechend des Anwendungsgebietes variiert werden kann und eine hohe Lebensdauer garantiert.

Diese Aufgabe wird durch die Merkmale des ersten Patentanspruches und die weiteren Merkmale in den Unteransprüchen gelöst.

Die hydrodynamischen Werkzeuge sind als Durchströmteile ausgebildet und weisen eine Druckwassereintrittsöffnung auf, die über Wasserführungen mit den Druckwasseraustrittsöffnungen verbunden ist.

Die Wasserführungen vom Schlauchanschluß (Druckwassereintrittsöffnung) zu den Druckwasseraustrittsöffnungen sind ohne einen Absatz ausgebildet und weisen einen größtmöglichen Radius auf. Die Krümmungsrichtung des Radius der- Wasserführungen ist dabei entgegen der Druckwassereintrittsöffnung geneigt. Die Wasserführungen schließen sich gleitend an die Druckwassereintrittsöffnung an und gehen in diesem Anschlußbereich teilweise ineinander über. Jede Wasserführung hat einen kreisförmigen Querschnitt und beginnt so an der Druckwassereintrittsöffnung, daß sie mit dem innersten Punkt ihres Durchmessers im Mittelpunkt und mit dem äußersten Punkt ihres Durchmessers am Außendurchmesser der Druckwassereintrittsöffnung anschließt. Dadurch wird im Bereich des Überganges von der Druckwassereintrittsöffnung zu den Wasserführungen ein kegelförmiger Wasserteiler gebildet, der durch die erfindungsgemäße Anbindung der Wasserführungen und durch deren Mantelfläche eine segmentartige Unterteilung aufweist. Die Segmente weisen dabei in ihrem Grund den Radius der Wasserführungen auf. Bei einer Druckwassereintrittsöffnung mit relativ großem Durchmesser des Schlauchanschlusses verjüngt sich der Durchmesser der Druckwassereintrittsöffnung bis zu der Position, an welcher die Wasserführungen anschließen. Die Verjüngung ist dabei vorzugsweise kegelförmig oder trichterförmig ausgebildet. Die Wasserführungen können in ihrem Anschlußbereich an die Druckwassereintrittsöffnung einen vergrößerten Durchmesser aufweisen, der sich bis ca. zum tiefsten Punkt des Krümmungsradius auf den Durchmesser, den die Wasserführung dann stetig bis zur Druckwasseraustrittsöffnung aufweist, verjüngt. Insgesamt wird dadurch eine kontinuierliche trichterförmige Zuführung von der Druckwassereintrittsöffnung zur jeweiligen Wasserführung und Druckwasseraustrittsöffnung geschaffen. Die Druckwasseraustrittsöffnungen sind im Abstrahlwinkel α im Vergleich zur Längsachse des hydrodynamischen Werkzeuges geneigt. Weiterhin ist in den Druckwasseraustrittsöffnungen zum Einschrauben von Rückstrahldüsen ein Gewinde vorgesehen. Weisen die Rückstrahldüsen einen Schraubenkopf auf, sind in den Druckwasseraustrittsöffnungen Senkungen für das Versenken des Kopfes angeordnet. Je nach dem, wie weit die Druckwasseraustrittsöffnungen entsprechend ihres Abstrahlwinkels des Gewindedurchmessers und der Senkung in den Werkzeugkörper hineinragen, gehen die Wasserführungen entweder mit dem Ende des Radius in die Druckwasseraustrittsöffnungen über oder führen vom Ende des Radius in einem geradlinigen Bereich und im Winkel α zu den Druckwasseraustrittsöffnungen. Die Wasserführungen binden dabei so an die Druckwasseraustrittsöffnungen an, daß nach Einschrauben der Abstrahldüsen keine unstetigen Querschnittsveränderungen gebildet werden. Der geradlinige Bereich der Wasserführung bzw. die Druckwasseraustrittsöffnung schließen sich im wesentlichen tangential an den Radius der Wasserführung an.

Zusätzlich zu der Druckwassereintrittsöffnung, den Wasserführungen und den Druckwasseraustrittsöffnungen kann im Werkzeug ein weiterer Hohlraum für das Einfüllen von Ballaststoffen angeordnet sein. Dieser wird mit einer Verschlußmöglichkeit vorzugsweise in Form einer Bohrung mit einem Verschlußstopfen (insbesondere mit Gewinde) versehen. Dadurch wird es möglich, das Gewicht des hydrodynamischen Werkzeuges entsprechend der Pumpenleistung zu variieren.

Der Ballastraum wird dabei in Bewegungsrichtung vor der Wasserführung liegend angeordnet. Er kann je nach Bedarf mit einem Ballaststoff gefüllt werden, wobei vorzugsweise Bleigranulat, Sand, Wasser oder ein Sand/Wassergemisch Anwendung finden.

Die hydrodynamischen Werkzeuge sind vorzugsweise als Gußteile ausgebildet, da deren Innengestaltung durch Gießen technologisch vorteilhaft herstellbar ist. Der Kern des Gußstückes wird dabei in der zukünftigen Geometrie der Druckwassereintrittsöffnung, der Wasserführungen und der Druckwasseraustrittsöffnungen gestaltet.

Ist ein zusätzlicher Ballastraum erforderlich, wird dafür ein weiterer Kern in der Gießform vorgesehen. Wandrauhigkeiten kleiner 10µm zur Minimierung des Rohrreibungswertes werden beispielsweise durch die Anwendung eines Feingußverfahrens gewährleistet.

Als Werkstoff für die hydrodynamischen Werkzeuge wird vorzugsweise eine rostfreie Gußlegierung eingesetzt.

Ein Rostschutz bei anderen Gußlegierungen kann durch Rostschutzfarbe oder andere Beschichtungsarten, wie z.B. verzinken erzielt werden.

Durch die erstmalige vollständige Beseitigung von unstetigen Querschnittsänderungen sowie Formwiderständen mit der neuartigen und eleganten Innengestaltung der Werkzeuge werden Stoßverluste und turbulente Strömungen nahezu bis auf Null reduziert, der Wirkungsgrad im Vergleich zu herkömmlichen hydrodynamischen Werkzeugen in Form von Kanalreinigungsdüsen oder Sohlenreinigern ähnlicher Bauart wesentlich erhöht und das strömungstechnische Verhalten entscheidend verbessert.

Es werden weiterhin folgende Vorteile erzielt:
- Verringerung des Energie- und Wasserverbrauches,
- Erhöhung der Reinigungskraft,
- hohe Lebensdauer,
- variables Gewicht.

Mit der erfindungsgemäßen Lösung wird erstmalig ein Werkzeug für die hydrodynamische Reinigung von Rohren und Kanälen geschaffen, welches alle o.g. Vorteile gewährleistet. Die Erfindung wird nachfolgend an einem Ausführungsbeispiel und zugehörigen Zeichnungen näher erläutert.

Es zeigen:
- Fig. 1:: Draufsicht einer Kanalreinigungsdüse 1
- Fig. 2:: Kanalreinigungsdüse 1 in Schnittdarstellung entlang der Linie X gem. Fig. 1
- Fig. 2a:: Ausschnitt (Draufsicht) des Verteilungskegels entlang der Linie Z gem. Fig. 2
- Fig. 2b:: Perspektivische Ansicht der Fig. 2a.
- Fig. 3:: Kanalreinigungsdüse 1 in Schnittdarstellung mit zusätzlichem Hohlraum 7
- Fig. 4:: Perspektivische Darstellung eines Sohlenreinigers 10
- Fig. 4a:: Ansicht des Sohlenreinigers 10 aus Richtung des Schlauchanschlusses 14
- Fig. 5:: Längsschnitt durch den Sohlenreiniger 10 gem. Fig. 4
- Fig. 6:: Perspektivische Darstellung eines Kernes 17 zum Gießen einer Kanalreinigungsdüse 1
- Fig. 7:: Verlauf des Axialdruckes PK im Flüssigkeitsstrahl

Die Ansicht einer Kanalreinigungsdüse 1 mit einer Druckwassereintrittsöffnung 2, die über acht Wasserführungen 3 mit den acht Druckwasseraustrittsöffnungen 4 verbunden ist, wird in Fig. 1 und 2 dargestellt. In Fig. 1 wird die Draufsicht auf den Düsenkörper und in Fig. 2 ein Längsschnitt entlang der Linie X gem. Fig. 1 gezeigt.

An die Druckwassereintrittsöffnung 2 mit dem Schlauchanschluss 2ₐ schließen sich gleitend die acht Wasserführungen 3 an, welche die Verbindung zu den Druckwasseraustrittsöffnungen 4 bilden. Die Druckwasseraustrittsöffnungen 4 weisen abwechselnd unterschiedliche Abstrahlwinkel α₁ und α₂ auf und liegen auf unterschiedlichen Teilkreisen T₁ und T₂. Dabei haben die Druckwasseraustrittsöffnungen 4, die auf dem inneren Teilkreis T₁ liegen einen kleineren Abstrahlwinkel α₁ als die Druckwasseraustrittsöffnungen 4 auf dem äußeren Teilkreis T₂. Je größer der Neigungswinkel und damit der Abstrahlwinkel α gewählt wird, um so weiter in Richtung zum Außendurchmesser D der Kanalreinigungsdüse 1 liegen die Teilkreise T₁ und T₂. Entsprechend des gewünschten Anforderungsprofils wird die Anzahl der Druckwasseraustrittsöffnungen 4 festgelegt, wobei deren Abstrahlwinkel α auch gleich sein können, so daß sie auf einem gemeinsamen Teilkreis T liegen. Üblicherweise werden 6 oder mehr Druckwasseraustrittsöffnungen gewählt.

Der Abstrahlwinkel α kann zwischen 5° und 40° betragen.

Je nach Düsenabmessung (Länge und Durchmesser) und dem erforderlichen Abstrahlwinkel α ist der Umlenkadius r der Wasserführungen 3 zu wählen.

Da in diesem Ausführungsbeispiel die Druckwassereintrittsöffnung 2 ein relativ großes Gewinde für den Schlauchanschluß 2ₐ hat, verringert sich ihr Durchmesser bis zu den Wasserführungen 3 kegelförmig bis zum Durchmesser d_{E}.

Die Wasserführungen 3 haben einen größtmöglichen Umlenkradius r und gehen so in die Druckwassereintrittsöffnung 2 über, daß alle mit dem innenliegendsten Punkt ihres Durchmessers d_{W1} auf der Düsenachse A und im Mittelpunkt M und mit dem außenliegenden Punkt ihres Durchmessers d_{W1} am Durchmesser dE der Druckwassereintrittsöffnung 2 anliegen(dE = 2 x d_{W1}). Da die Wasserführungen 3 im Bereich des Übergangs zur Druckwasseraustrittsöffnung 4 einen definierten Durchmesser d_{W2} aufweisen müssen und der kleine Durchmesser dE der Druckwassereintrittsöffnung 2 größer ist als 2 x d_{W2}, müssen die Wasserführungen 3 in ihrem Anschlußbereich an die Druckwassereintrittsöffnung 2 in ihrem Durchmesser d_{W2} auf den Durchmesser d_{W1} so erweitert werden, daß dieser d_{W1} = dE / 2 beträgt. Die trichterförmige Durchmesserverringerung der Druckwassereintrittsöffnung 2 und die sich anschließende Verjüngung des Durchmessers d_{W1} auf den Durchmesser d_{W2} der Wasserführungen 3 ist so auszulegen, daß eine kontinuierliche und stetige Querschnittsverringerung gebildet wird, wodurch Verwirbelungen des Flüssigkeitsstrahls vermieden werden.

Die Druckwasseraustrittsöffnungen 4 mit dem größeren Abstrahlwinkel α₁ ragen weiter in die Kanalreinigungsdüse 1 hinein als die Druckwasseraustrittsöffnungen 4 mit dem kleineren Abstrahlwinkel α₁. Dadurch gehen die Wasserführungen 3 in die Druckwasseraustrittsöffnungen 4 mit dem größeren Abstrahlwinkel α₂ in ihrem Radius r über und führen zu den Druckwasseraustrittsöffnungen 4 mit dem kleineren Abstrahlwinkel α₁ vom Ende des Radius r aus in einem geradlinigen Bereich 3.G und im Winkel α₁. Der geradlinige Bereich 3.G und die Druckwasseraustrittsöffnungen 4 mit dem Abstrahlwinken α₂ schließen sich tangential an den Radius r der Wasserführungen 3 an. Die Druckwasseraustrittsöffnungen 4 weisen vorteilhafter Weise zum Einschrauben von Abstrahldüsen 5 Senkungen 4.1 und ein Gewinde 4.2 auf. Dabei ist in der Schnittdarstellung eine Druckwasseraustrittsöffnung 4 mit und eine ohne Abstrahldüse 5 dargestellt. Die Wasserführungen 3 binden so an die Druckwasseraustrittsöffnungen 4 an, daß keine unstetigen Querschnittsveränderungen, insbesondere nach Einschrauben der Abstrahldüsen 5 gebildet werden.

Dadurch, daß die Wasserführungen 3 im Zentrum der Druckwassereintrittsöffnung 2 beginnen, dort ineinander übergehen und im Radius r, der in seiner Krümmungsrichtung der Druckwassereintrittsöffnung 2 entgegengesetzt ist, nach außen , entsteht im Anbindungsbereich der Wasserführungen 3 an die Druckwassereintrittsöffnung 2 ein kegelförmiger Wasserteiler 6 mit segmentförmiger Aufteilung. Dieser Wasserteiler 6 ist in Fig. 2a in der Draufsicht als Ausschnitt aus Fig. 2 dargestellt. Eine perspektivische Ansicht zeigt Fig. 2b.

Ein weiterer erfindungsgemäßer Vorteil besteht in der Anordnung eines zusätzlichen Hohlraumes 7 in der Kanalreinigungsdüse 1 (Fig. 3). Dieser Hohlraum 7 liegt dabei in Bewegungsrichtung vor den Wasserführungen 3 und wird an seinem, der Druckwassereintrittsöffnung 2 entgegenliegenden Ende mit einer Verschlußschraube 8 (schematisch dargestellt) verschlossen. In diesen Hohlraum kann Bleigranulat, Sand, Wasser oder ein Sand/Wassergemisch gefüllt werden.

Damit wird es erstmalig möglich, das Gewicht der Kanalreinigungsdüse 1 entsprechend der Pumpenleistung zu variieren. Die Kanalreinigungsdüse 1 in Fig. 3 weist eine relativ kleine Druckwassereintrittsöffnung 2 mit Schlauchanschluß 2ₐ in Form eines Gewindes auf und verjüngt sich ebenfalls bis zum Beginn der Wasserführungen 3. Die Wasserführungen 3 haben im Bereich des Anschlusses an die Druckwassereintrittsöffnung 2 keinen erweiterten Durchmesser d_{W1}, sondern weisen über die gesamte Länge den Durchmesser d_{W2} auf (d_{W1} = d_{W2}).

In Fortsetzung des Gedankens der neuartigen Gestaltung der Kanalreinigungsdüsen 1 können auch andere Werkzeuge für die hydrodynamische Reinigung von Rohren und Kanälen als Gußkörper mit der neuartigen Wasserführung und sofern erforderlich, mit einem zusätzlichen Hohlraum zur Gewichtsveränderung ausgestattet werden. In Fig. 4 ist ein Sohlenreiniger 10 perspektivisch dargestellt.

Der Grundkörper 11 des Sohlenreinigers 10 weist beidseitig parallel zueinander angeordnete kufenförmige Elemente 12 auf. In dem Grundkörper 11 befinden sich die Druckwassereintrittsöffnung 2, die Wasserführungen 3 und die Druckwasseraustrittsöffnungen 4.

Die Druckwassereintrittsöffnung 2 ist über die Wasserführungen 3 mit den Druckwasseraustrittsöffnungen 4 verbunden. Die Wasserführungen 3 schließen wie bei der Kanalreinigungsdüse 1 gleitend an die Druckwassereintrittsöffnung 2 an und gehen in diesem Bereich teilweise ineinander über.

Zwei Überrollbügel 13 gewährleisten das selbständige Wiederaufrichten des Sohlenreinigers 10 bei dessen Umschlagen.

Von der Druckwassereintrittsöffnung 2 im Grundkörper 11 führt ein rohrförmiger gebogener Schlauchanschluß 14 zum Ende des Sohlenreinigers 10, an dem sich die Druckwasseraustrittsöffnungen 4 befinden. Dieser Schlauchanschluß 14 wird im Bereich der Druckwassereintrittsöffnung 2 mit dem Grundkörper 13 lösbar oder unlösbar verbunden. Die hier nicht dargestellte lösbare Verbindung kann dabei durch eine Überwurfmutter gewährleistet werden, die mit dem Grundkörper 13 verschraubt wird. Die unlösbare Verbindung erfolgt vorzugsweise durch Schweißen, wobei der Schlauchanschluß 14 zusätzlich mit seinem anderen Ende am Grundkörper 13 verschweißt wird.

Die Druckwasseraustrittsöffnungen 4 sind nicht wie bei der Kanalreinigungsdüse 1 auf Teilkreisen angeordnet, sondern liegen reihenförmig und in zwei Ebenen E1 und E2 (siehe Fig. 4a). In jeder Ebene El und E2 sind 4 Druckwasseraustrittsöffnungen vorgesehen. Dabei sind die Druckwassereintrittsöffnungen 3 der Ebenen El und E2 zueinander versetzt angeordnet. Die Abstrahlwinkel α sind jeweils in Richtung zur Sohle und gleichzeitig von der senkrechten Mittellinie M aus gesehen nach außen gerichtet. Entsprechend des Anforderungsprofiles können die Druckwasseraustrittsöffnungen mengenmäßig variiert werden.

Ein Längsschnitt des Sohlenreinigers 10 ist in Fig. 5 dargestellt.

Dabei befindet sich in Bewegungsrichtung vor den Wasserführungen 3 ein Hohlraum 7, der über eine Bohrung 15a nach oben offen ist, wobei diese Öffnung vorzugsweise mit einem Verschlußstopfen 15b verschlossen werden kann.

Dieser Hohlraum 7 kann ebenfalls, wie vorgenannt beschrieben, mit Ballastmaterial 16 gefüllt werden.

Die Herstellung der Kanalreinigungsdüse 1 und des Grundkörpers 11 des Sohlenreinigers 10 erfolgt vorzugsweise durch Gießen, da dieses Verfahren die technologisch günstigste Variante zur Herstellung der Werkzeuge ist. Der Rostschutz kann dabei durch einen Oberflächenschutz wie beispielsweise Rostschutzfarbe oder Verzinken oder durch den Einsatz einer rostfreien Gußlegierung gewährleistet werden. Mit der Anwendung eines Feingußverfahrens ist es möglich, die Wandrauhigkeiten auf kleiner 10 µm zu reduzieren, so daß die Rohrreibungszahl minimiert wird.

In Fig. 6 ist der Kern 17 einer Gießform für die Wasserführung 3 der Kanalreinigungsdüse 1 dargestellt.

Die Druckwasseraustrittsöffnungen 4 und die Wasserführungen 3 sind kreisförmig angeordnet, die Wasserführungen 3 laufen sternförmig im Zentrum der Druckwassereintrittsöffnung 2 zusammen und führen gleitend in diese über, wobei die Wasserführungen 3 teilweise ineinander greifen. An die Druckwassereintrittsöffnung 2 schließen die Wasserführungen 3 in einen Umlenkradius r an, dessen Krümmungsrichtung und Größe so gewählt wird, das strömungstechnisch ein kleinstmöglicher Widerstand entsteht.

Analog wird der Kern bei den Sohlenreinigern gestaltet, jedoch sind die Bereiche für die Druckwassereintrittsöffnung 2, die Wasserführungen 3 und die Druckwasseraustrittsöffnungen 4 so zueinander angeordnet, wie es die künftige Gestaltung des Grundkörpers erfordert (Druckwasseraustrittsöffnungen nicht kreisförmig sondern in mehreren Ebenen, andere Abstrahlwinkel usw). Durch diese erfindungsgemäße Anbindung der Wasserführungen 3 an die Druckwassereintrittsöffnung 2, deren großen Umlenkradius r und den stetigen Übergang zu den Druckwasseraustrittsöffnungen 4 wird der kontinuierliche Strömungsbereich verlängert bzw. der Axialdruck PK im Bereich der Kernzone K und der Axialdruck PH im Hauptbereich H erhöht (Fig. 7).

Durch die Erhöhung des Axialdruckes PK wird die Reinigungswirkung der erfindungsgemäßen hydrodynamischen Werkzeuge im Vergleich zu herkömmlichen Kanalreinigungsdüsen bzw. Sohlenreinigern ähnlicher Bauart wesentlich verbessert.

## Patentansprüche

1. Hydrodynamisches Werkzeug für die Reinigung von Rohren und Kanälen mit einem Schlauchanschluß (2a) für einen Wasserschlauch als Druckwassereintrittsöffnung (2) und Druckwasseraustrittsöffnungen (4) auf der Seite des Schlauchanschlusses (2a), wobei die Druckwassereintrittsöffnung (2) mit den Druckwasseraustrittsöffnungen (4) über Wasserführungen (3) in Form von Kanälen mit durchgehend kreisförmigem Querschnitt verbunden ist, wobei die Wasserführungen (3) in dem sich an die Druckwassereintrittsöffnung (2) anschließenden Bereich einen Umlenkradius (r) aufweisen, dessen Krümmungsrichtung der Druckwassereintrittsöffnung (2) entgegengesetzt ist, die Wasserführungen (3) in die Druckwasseraustrittsöffnungen (4) übergehen und in die Druckwasseraustrittsöffnungen (4) Abstrahldüsen (5) einschraubbar sind, **dadurch gekennzeichnet,** daß die Wasserführungen (3) gleitend am Druckmesser (dE) der Druckwasser intrittsöffnung (2) anliegen und radial in Bogen außen führen.

2. Hydrodynamisches Werkzeug nach Anspruch 1, **dadurch gekennzeichnet,** daß sich die Druckwassereintrittsöffnung (2) bei einem Schlauchanschluß (2ₐ) oder (9) größer 2 X d_{W1} bis auf den Durchmesser 2 x d_{W1} verjüngt.

3. Hydrodynamisches Werkzeug nach Anspruch 1 oder 2, **dadurch gekennzeichnet,** daß sich die Wasserführungen (3) in ihrem Durchmesser (d_{W1}) bis auf einen Durchmesser (d_{W2}) im Anbindungsbereich der Druckwasseraustrittsöffnungen (4) verjüngen.

4. Hydrodynamisches Werkzeug nach einem der Ansprüche von 1 bis 3, **dadurch gekennzeichnet,** daß die Reduzierung des Durchmessers (d_{W1}) auf den Durchmesser (d_{W2}) im Bereich der am weitesten in Bewegungsrichtung des Werkzeugs liegenden Position des Umlenkradius (r) abgeschlossen ist.

## Claims

1. Hydrodynamic tool for cleaning pipes and ducts with a hose connection (2a) for a water hose as pressurised water inlet opening (2) and pressurised water outlet openings (4) on the side of the hose connection (2a), wherein the pressurised water inlet opening (2) is connected with the pressurised water outlet openings (4) by means of water guides (3) in the form of ducts with a continuously circular cross-section, wherein the water guides (3) exhibit a deflecting radius (r) located in the area adjoining the pressurised water inlet opening (2) and curving in the opposite direction to the pressurised water inlet opening (2), wherein the water guides (3) terminate in the pressurised water outlet openings (4) and wherein spray nozzles (5) can be screwed into the pressurised water outlet openings (4), characterised in that the water guides (3) bear slidingly on the diameter (dE) of the pressurised water inlet opening (2) and run radially outwards in an arc.

2. Hydrodynamic tool according to claim 1, characterised in that with a hose connection (2a or 9) greater than 2 x d_{W1} the pressurised water inlet opening (2) tapers to the diameter 2 x d_{W1}.

3. Hydrodynamic tool according to claim 1 or 2, characterised in that the water guides (3) taper in their diameter (d_{W1}) to a diameter (d_{W2}) in the area of attachment of the pressurised water outlet openings (4).

4. Hydrodynamic tool according to one of claims 1 to 3, characterised in that the reduction of the diameter (d_{W1}) to the diameter (d_{W2}) is completed in the area of the furthest position of the deflecting radius (r) in the direction of movement of the tool.

## Revendications

1. Outil hydrodynamique de nettoyage de tubes et de canaux, comportant un raccord de tuyau (2a) constituant une ouverture d'entrée d'eau sous pression (2) amenée par un tuyau, et des ouvertures de sortie d'eau sous pression (4) situées sur le côté du raccord (2a) et reliées à l'ouverture d'entrée (2) par des conduites d'eau (3) en forme de canaux présentant en continu une section circulaire, les conduites d'eau (3) présentant vers le raccordement à l'ouverture d'entrée (2) un rayon de courbure (r), dont la direction de courbure renvoie en sens contraire celle à l'ouverture d'entrée d'eau (2), les conduites d'eau (3) se prolongeant par les ouvertures de sortie d'eau (4) dans lesquelles peuvent être vissées des buses de projection (5),
caractérisé en ce que
les conduites d'eau (3) sont raccordées en continu au diamètre (dE) de l'ouverture d'entrée d'eau (2), et partent radialement vers l'extérieur en formant un arc.

2. Outil hydrodynamique selon la revendication 1,
caractérisé en ce que
l'ouverture d'entrée d'eau (2), partant d'un raccord de tuyau (2a) ou (9) se réduit d'un diamètre supérieur à 2 d_{W1} jusqu'à un diamètre de 2 d_{W1}.

3. Outil hydrodynamique selon l'une quelconque des revendication 1 ou 2,
caractérisé en ce que
les conduites d'eau (3) ont un diamètre (d_{W1}) qui se réduit à un diamètre (d_{W2}) dans la zone de liaison aux orifices de sortie d'eau (4).

4. Outil hydrodynamique selon l'une quelconque des revendications 1 à 3.
caractérisé en ce que
la réduction faisant passer le diamètre de (d_{W1}) à (d_{W2}) est achevée au point extrême, en direction du déplacement de l'outil, de la partie courbe à rayon de courbure (r).
